# EUROPÄISCHE PATENTSCHRIFT

(11) **EP 1 315 936 B1**
(45) Veröffentlichungstag und Bekanntmachung des Hinweises auf die Patenterteilung: **10.05.2006**
(21) Anmeldenummer: 00954246.5
(22) Anmeldetag: 04.09.2000
(51) Int. Cl.: F23H 3/02, F23H 17/12

(54) **ROSTSTAB MIT FLÜSSIGKÜHLUNG FÜR VERBRENNUNGSANLAGEN**
GRATE BAR WITH LIQUID COOLING FOR INCINERATORS
BARREAU DE GRILLE A REFROIDISSEMENT PAR DU LIQUIDE POUR DES INCINERATEURS

(43) Veröffentlichungstag der Anmeldung: 04.06.2003
(73) Patentinhaber: Seko-Patent GmbH, 8304 Wallisellen (CH)
(72) Erfinder: Koch, Theodor, 8304 Wallisellen (CH)
(74) Vertreter: Troesch Scheidegger Werner AG
(86) Internationale Anmeldenummer: PCT/CH2000/000467
(87) Internationale Veröffentlichungsnummer: WO 2002/021049

(56) Entgegenhaltungen:
- EP-A- 0 989 363
- DE-C- 19 650 742
- US-A- 5 636 581
- US-A- 5 724 898

## Beschreibung

Die vorliegende Erfindung betrifft Roststab nach dem Oberbegriff von Anspruch 1.

Für die Verbrennung unterschiedlicher Brennstoffe, wie Hausmüll, Industriemüll, Holzabfälle, feste, poröse und flüssige Brennstoffe sowie Brennstoffe mit hoher und niedriger Zündwilligkeit, kommen herkömmlicherweise Verbrennungsanlagen mit Feuerräumen zur Anwendung, in welchem der Brennstoff beispielsweise auf einen mechanisch betätigten Rost aufgebracht und darauf verbrannt wird.

Es sind nun Rostbelagskühlungen bekannt, bei welchen die Kühlung des Rostbelages durch die in unterhalb des Rostes positionierten Lufttrichtern vorbeiströmende Verbrennungsluft oder durch Zwangskühlung des Rostbelages durch die Verbrennungsluft, welche durch einen Raum, der aus dem Roststab und einem Leitblech gebildet ist, und in den Feuerraum gepresst wird, erfolgt. Diese bekannten Kühlarten sind von der Verbrennungsluftmenge abhängig, wobei die Luftaustritte des Rostes in den Feuerraum durch Asche, feste Metalle oder Schlacke verstopft werden können. Damit ist einerseits die Kühlung des entsprechenden Belags nicht mehr gesichert und die Zufuhr von Verbrennungsluft entspricht nicht mehr der geforderten Menge für eine optimale Verbrennung. Überdies ist diese Kühlungsart mit dem Nachteil behaftet, dass die Verbrennungsluftmenge in erster Linie eine verfahrenstechnische Funktion hat und nicht eine Kühlfunktion erfüllen muss. Eine Änderung der Verbrennungsluftmenge in Abhängigkeit der Kühlwirkung ist in der Regel nicht durchführbar. Damit ist die geforderte Kühlwirkung des Rostbelages nicht gewährleistet.

Es sind nun Flüssigkeitskühlungen des Rostbelages bekannt, wie beispielsweise in der WO 96/29544 beschrieben. Dabei wird ein flüssiges Kühlmedium, wie beispielsweise Wasser, durch Kanäle im Rost hindurchgeführt. Das Kühlmedium wird anschliessend einem Wärmetauscher zugeführt, in welchem das Kühlmedium entweder gekühlt oder erhitzt werden kann, bevor es in einem geschlossenen Kreislauf wieder dem Rost zugeführt wird.

Weiter ist beispielsweise aus der EP 0 811 803 A2 ein Rostelement mit Flüssigkeitskühlung beschrieben. Dabei weist ein in der Breite des zu bildenden Rostbelages dimensioniertes Rostelement parallel verlaufende, geradlinige Bohrungen als Kühlkanäle auf, welche quer zur Förderrichtung des Verbrennungsgutes im Rostelement angeordnet sind. An beiden Seiten des Rostelementes ist jeweils ein Seitenelement vorgesehen, welches Umlenk-Verbindungskanäle für die Enden der beschriebenen Kühlkanäle aufweist, um die einzelnen Kühlkanäle miteinander seriell zu einem Kühlkanal zu verbinden. Dabei soll das Kühlmittel im hinteren Bereich des Rostelementes in diesen Kühlkanal eintreten und im vorderen Kopfbereich des Rostelementes wieder austreten.

Weiter ist aus der EP 0 989 363 ebenfalls ein Rostelement in Form eines Rostblockes bekannt, bei welchem ein eingegossenes, mäanderförmig verlaufendes Rohr ausgebildet ist. Dabei sind zwei Teilabschnitte dieses Rohres in Längsrichtung verlaufend jeweils seitlich im Rostelement angeordnet und mit einem weiteren Teilabschnitt, welcher im unteren Fuss- resp. Nasenbereich des Rostelementes in Querrichtung durchgehend gerade verlaufend angeordnet ist, miteinander verbunden. Diese Ausführung führt im Bereich der Durchführung des Rohres zu einer verhältnismässig grossen Materialanhäufung, gerade im unteren Nasenbereich des Rostelementes führt. Weiter sind im Nasenbereich mehrere Luftaustrittsöffnungen in Form von Bohrungen resp. runden Kanälen ausgebildet.

Die beschriebenen, bekannten Ausführungsformen von flüssigkeitsgekühlten Rostelementen weisen allerdings den Nachteil auf, dass sie in der Regel das auf der Rostoberfläche befindliche Verbrennungsgut zu stark und insbesondere nicht gleichmässig und homogen abkühlen.

Gerade wenn die Verbrennungsanlage sowohl Verbrennungsgut mit hohem und tiefem Heizwert verarbeiten soll, treten bei allen genannten Rostelementen grosse thermisch bedingte Probleme auf. Die durch die unterschiedlichen Temperaturen im Bereich der Rostspitze verursachten Spannungen führen bei den bekannten Anordnungen mit im Rost angeordneten Kühlrohren zu Spannungsrissen, welche die Rohre zerstören können und damit die Kühlflüssigkeit austreten lassen, womit der Kühlkreislauf gestört resp. unterbrochen wird.

Ein Lösungsansatz hierfür besteht darin, das Kühlmittel unter Umgebungsdruck in grossvolumig ausgebildeten Kammern des Rostes einzusetzen. Allerdings bedingt dies ein sehr hohes Durchströmvolumen mit einem schlechten Wirkungsgrad.

Die Aufgabe der vorliegenden Erfindung bestand nun darin, einen Verbrennungsrost zu finden, welcher eine homogene Kühlung oder Erwärmung der Rostelemente und damit eine gut kontrollier- und steuerbare Kühlung des Rostes ermöglicht.

Diese Aufgabe wird erfindungsgemäss durch einen Rost mit den Merkmalen von Anspruch 1 gelöst. Bevorzugte Ausführungsformen der Erfindung ergeben sich aus den abhängigen Ansprüchen 2 bis 8.

Durch die Anordnung von Längsverlaufenden Rohren innerhalb des Roststabes kann sich dieser insbesondere an seiner Spitze in Querrichtung ausdehnen, ohne dass die in diesem Bereich verlaufenden Kühlrohre durch diese Querausdehnung überbeansprucht werden und Reissen können.

Wenn vorzugsweise im Kopfbereich des Rostes Längsschlitze ausgebildet sind, kann die Querausdehnung der einzelnen kurzen Segmente des Rostkopfes ohne Beschädigung des Rostkörpers erfolgen. Durch die erfindungsgemässe Anordnung der Rohre in Längsrichtung können diese Längsschlitze ohne weiteres in verhältnismässig engen Abständen ausgebildet werden, ohne dass dadurch die Kühlanlage beeinträchtigt wird.

Durch diese Anordnung können Rohre vorzugsweise mit einem Durchmesser zwischen 18 mm bis 40 mm zum Einsatz gelangen, welche in den Grundkörper des Rostes direkt beim Giessen integriert werden können. Diese Rohre erlauben den Einsatz von Kühlmittel unter verhältnismässig hohem Druck, was vorteilhaft zu einem besseren Wirkungsgrad der Kühl- resp. Heizwirkung führt.

Durch den Einsatz der längsverlaufenden Rohre kann der Grundkörper des Rostes vorteilhaft mit geringer Materialstärke ohne wesentlichen Materialanhäufungen ausgeführt werden, was sich positiv auf die Lebensdauer und insbesondere auf das thermische Verhalten und Festigkeit des Rostes auswirkt.

Die erfindungsgemäss ausgestalteten Roste weisen zudem sehr gute Notlaufeigenschaften auf, d.h. der Rost wird auch bei Ausfall der Kühlmittelversorgung durch eine Störung oder einen Unterbruch nicht zerstört, wenn die Verbrennungsanlage weiter betrieben wird. Es genügt hierfür, die Kühlung durch Zufuhr von Unterluft zu realisieren und die Verbrennungsanlage muss nicht extra sofort heruntergefahren werden.

Ein Ausführungsbeispiel der Erfindung wird nachstehend anhand von Figuren der beiliegenden Zeichnung noch näher erläutert. Es zeigen
Fig. 1 die schematische Aufsicht auf einen erfindungsgemäss ausgestalteten Roststab;
Fig. 2 die Rückansicht des Roststabes von Figur 1;
Fig. 3 einen Längsschnitt durch den Roststab von Figur 1;
Fig. 4 eine Querschnitt durch den Roststab von Figur 1;
Fig. 5 die Rückansicht auf die Kühlschlange eines Roststabes nach Figur 1; und
Fig. 6 die Seitenansicht der Kühlschlange nach Figur 5 im vorderen Bereich.

Figur 1 zeigt die Aufsicht und Figur 2 die Rückansicht auf einen erfindungsgemässen Roststab 1. Diese Elemente können nebeneinanderliegend zu praktisch beliebiger Breite verbunden angeordnet werden, um einen beweglichen Roststab für den Einsatz in einer Verbrennungsanlage zu bilden. Das hintere, in Figur 1 linke Ende des Roststabes 1 ist als Tragbereich 2 mit schalenförmigen Buchsen ausgebildet. In diese Buchsen können entsprechend ausgebildete Zapfen des Rostgerüstes einer Verbrennungsanlage in an sich bekannter Weise eingreifen. Das vordere Ende des Roststabes 1 weist eine abgerundete Kante resp. Nase 3 als Fortsetzung der obenliegenden Verbrennungsfläche 5 auf. Die Zapfen des Rostgerüstes der Verbrennungsanlage sind derart beabstandet angeordnet, dass die darauf aufgelegten Roststäbe 1 sich schuppenartig versetzt überlappen, d.h. sich jeweils die unter der Nase 3 befindlichen Auflageflächen 4 auf die Oberflächen 5 der nachfolgenden Roststäbe 1 abstützen resp. aufliegen und damit die Rostoberfläche der Verbrennungsanlage bilden.

Damit die Verbrennungsluft durch die derart gebildete Rostoberfläche vom Raum unterhalb des Rostes in der Verbrennungsanlage in den Brennraum über dem Verbrennungsrost gelangen kann, sind in der Seitenwand 1' der einzelnen Roststäbe 1 vorteilhaft Sicken resp. Aussparungen 1" ausgebildet, welche zwischen nebeneinanderliegend angeordneten Roststäben 1 jeweils einen Durchgangsspalt für die Verbrennungsluft bilden. Diese Aussparungen 1" sind vorteilhaft zumindest im vorderen Roststabbereich von der Nase 3 ausgehend nach hinten verlaufend angeordnet, für verschiedene Einsatzzwecke in einer Länge zwischen ca. 15% bis 80% der Gesamtlänge des Roststabes 1.

In der Figur 1 ist nun der Verlauf des erfindungsgemäss ausgestalteten Kühlkanals 6 des Roststabes 1 gestrichelt dargestellt. Das flüssige Kühlmittel tritt beispielsweise durch die untere Zuführöffnung 9 in den Kühlkanal 6 ein und verlässt diesen anschliessend über die Abführöffnung 9' wieder. Dieser Kühlkanal 6 weist nun parallel zur Seitenkante 1' verlaufende gerade Rohrsegmente 7 auf, wie insbesondere aus dem Längsschnitt von Figur 3 hervorgeht. Diese Rohrsegmente 7 verlaufen in Längsrichtung parallel zur Seitenkante 1' und parallel zur Oberfläche 5 vom hinteren Bereich des Rostes 1 zur Nase 3 hin, wo sie immer noch in Rostlängsrichtung verlaufend entsprechend der Biegung der Nase 3 nach unten gegen die Auflagefläche gebogen ausgebildet sind. Am unteren Ende der Nase 3, d.h. im Bereich der Auflagefläche 4, sind jeweils die Enden von zwei benachbarten Rohrsegmenten 7 miteinander über ein Rohrstück, beispielsweise einen Krümmer 8, verbunden. Im hinteren Bereich des Roststabes 1 sind wiederum die Enden der Rohrsegmente 7, beispielsweise über gebogene Rohrstücke, derart verbunden, dass insgesamt eine durchgehende, geschlossene Kühlschlange 6 mit Zu- 9 und Abführöffnung 9' gebildet wird.

Durch diese Anordnung der Rohrsegmente 7 wird erreicht, dass im heissesten Bereich des Roststabes 1, der Nase 3, es bei den Rohrsegmenten 7 auch bei grossen thermischen Beanspruchungen, welche das Material des Roststabes 1 ausdehnen lassen, nicht zur Rissbildung kommt, welche die Kühlwirkung reduzieren oder gar die Kühlflüssigkeit vollständig ausfliessen lassen. Diese Gefahr besteht bei den herkömmlicherweise in diesem Bereich querverlaufend angeordneten Rohren von Kühlanlagen von herkömmlichen Roststäben. Die lediglich kurzen, querverlaufenden Verbindungsstücke 8 sind im unteren Bereich der Nase 3 angeordnet, wo die thermischen Belastungen weit geringer als im Krümmungsbereich der Nase 3 oder vorderen Auflagefläche der Oberfläche 5 sind. Weiter werden durch die u-förmige Ausbildung der Verbindungsstücke 8 auch grössere Belastungen ohne Gefahr einer Beschädigung ertragen, was zu einer hohen Zuverlässigkeit der Kühlanlage führt. Vorteilhaft wird damit auch eine gute Notlaufeigenschaft erzielt, d.h. bei einem Ausfall des Kühlmittelflusses muss die Anlage nicht sofort heruntergefahren werden und die defekten Kühlelemente ausgetauscht werden, sondern die Anlage kann beispielweise unter vermehrtem Einsatz von Unterluft zur Kühlung weiter betrieben werden, ohne dass Gefahr besteht, dass die Roststäbe 1 resp. die Kühlleitungen 6 zerstört oder beschädigt werden.

Ebenfalls ein grosser Vorteil in der erfindungsgemässen Ausgestaltung der Anordnung resp. Ausbildung der Kühlschlange 6 liegt darin, dass als Material beispielsweise Stahl eingesetzt werden kann, bei verhältnismässig geringer Materialstärke. So wird beispielsweise ein Stahlrohr mit einem Durchmesser von ca. 25 mm bei einer Manteldicke von ca. 4 mm eingesetzt. Dieses Material ist einfach und günstig herzustellen und ebenfalls sehr einfach zu bearbeiten, resp. zu der gewünschten Form der Kühlschlange 6 anzuordnen, wie dies in der Rückansicht nach Figur 5 dargestellt ist.

Die Verbindung der Enden der Rohrsegmente 7 kann beispielsweise über 90°-Rohrboen erfolgen, welche zu einem 180°-Bogen verbunden sind und an die Enden der Rohrsegmente 7 angeschweisst werden. Der gebogene Bereich 7' des Rohrsegmentes 7 kann beispielsweise durch entsprechende Biegen eines geraden Rohrsegmentes 7 erzeugt werden, wie im Beispiel nach Figur 6 dargestellt, oder durch Anschweissen eines entsprechend ausgebildeten Rohrbogens 7' an das Ende des Rohrsegmentes 7 erzeugt werden, wie in Figur 3 dargestellt.

Die derart vorbereite Kühlschlange 6 kann nun in die Giessform zur Erzeug des Roststabes 1 eingesetzt werden und damit beim Giessen des Roststabes 1 auf einfachste Weise direkt in diese integriert werden.

Ein weiterer Vorteil des erfindungsgemässen Roststabes 1 liegt darin, dass die Kühlflüssigkeit dank der Ausbildung der Kühlschlange 6 mit hohem Druck eingesetzt werden kann. Dies führt zu einem sehr hohen Wirkungsgrad der Kühlung resp. der Aufheizung des Roststabes 1, was wiederum zu einer Verbesserung des Gesamtwirkungsgrades der Verbrennungsanlage führt. Dies wird dadurch erreicht, dass durch die erfindungsgemässe Anordnung der Rohre 7 resp. 8 in der Kühlschlange 6 nur kleine Spannungen auftreten und damit die Wandstärken der Rohre variabel gewählt werden kann, womit auch eine hohe Druckfestigkeit der Kühlschlange 6 erzielt wird.

Eine weitere Verbesserung der thermischen Eigenschaften des Roststabes 1 wird vorzugsweise dadurch erreicht, indem im Bereich der Nase 3 des Roststabes 1 längsverlaufende Schlitze 10 angeordnet werden, wie in den Figuren 1, 2 und 4 dargestellt. Diese Schlitze 10 sind vorzugsweise im Bereich der höchsten thermischen Belastung des Rostes 1 ausgebildet, d.h. im Bereich der Nase 3. Vorzugsweise sind diese Schlitze 10 bis zum Auflagebereich 4 durchgehend ausgebildet und reichen in eine Tiefe in der Oberfläche 5, welche etwa der Höhe der Nase 3 des Roststabes 1 entspricht. Durch diese Schlitze 10 kann die Bildung von Rissen in der Nase 3 der Roste 1 bei grossen thermischen Belastungen verhindert werden, da sich die durch die Schlitze 10 getrennten Bereiche unabhängig voneinander ausdehnen können und durch die verhältnismässig geringen Breiten keine unzulässigen Spannungsspitzen im Material der Roste 1 auftreten.

Vorzugsweise sind am Grund der Schlitze 10 Bohrungen 11 angebracht, welche senkrecht zur Oberfläche 4 des Rostes verlauf und einen grösseren Durchmesser als die Breite der Schlitze 10 aufweisen. Durch diese Schlitze wird ein Ausreissen der Schlitze in Längsrichtung der Roste 1 bei grossen thermischen Belastungen und damit eine Beschädigung der Roste vermieden.

## Patentansprüche

1. Roststab (1) für Verbrennungsanlagen mit einer im wesentlichen geschlossenen, der Verbrennungsseite zugewandten Oberfläche (5), einem hinteren, zur Auflage auf einen Rostträger zur Bildung des Rostes ausgebildeten Tragbereich (2) und einem vorderen, zwischen Oberfläche (5) und Vorderkante abgerundeten Nasenbereich (3) mit auf der Unterseite ausgebildeten Auflagebereich (4), sowie einem im Rost integrierten, durchgehenden Kanal (6) mit einem Zulauf (9) und einem Ablauf (9')zur Aufnahme von Kühlmittel, wobei der Kanal als wenigstens eine Kühlschlange (6) mit parallel nebeneinanderliegenden geraden Rohrsegmenten (7) gebildet ist, welche parallel zur Seitenwand (1') des Rostes (1) verlaufend angeordnet sind, **dadurch gekennzeichnet, dass** die Rohrsegmente (7) im Nasenbereich jeweils nach unten zum Auflagebereich (4) hin abgebogen ausgebildet sind und dort jeweils paarweise die Enden von zwei unmittelbar benachbarten Rohrsegmenten (7) miteinander durch ein Rohrstück (8) verbunden sind und damit ein Rohrpaar bilden.

2. Roststab nach Anspruch 1, **dadurch gekennzeichnet, dass** das Rohrstück (8) U-förmig ausgebildet ist, vorzugsweise durch zwei 90° Rohrbögen gebildet ist.

3. Roststab nach Anspruch 1 oder 2, **dadurch gekennzeichnet, dass** die hinteren Enden der Rohrsegmente (7) jeweils über gebogene Rohrleitungen derart miteinander verbunden sind, dass die Enden von nicht miteinander im Bereich der Nase (3) verbundenen Rohrsegmenten (7) verbunden sind.

4. Roststab nach einem der Ansprüche 1 bis 3, **dadurch gekennzeichnet, dass** die Rohrsegmente (7) aus Metallrohren bestehen, vorzugsweise aus Stahlrohren.

5. Roststab nach einem der Ansprüche 1 bis 4, **dadurch gekennzeichnet, dass** die Rohrsegmente (7) einen Aussendurchmesser von ca. 18 bis 40 mm aufweisen bei einer Wandstärke von ca. 3 - 8 mm.

6. Roststab nach einem der Ansprüche 1 bis 5, **dadurch gekennzeichnet, dass** im Bereich der Nase (3) zwischen zwei benachbarten Rohrpaaren parallel zur Seitenwand (1') des Roststabes (1) verlaufende Schlitze (10) ausgebildet sind.

7. Roststab nach Anspruch 6, **dadurch gekennzeichnet, dass** die Schlitze (10) in eine Tiefe in der Oberfläche (5) reichen, welche etwa der Höhe der Nase des Roststabes entspricht.

8. Roststab nach Anspruch 6 oder 7, **dadurch gekennzeichnet, dass** jeweils am Schlitzgrund (10') eine Bohrung (11) senkrecht zur Oberfläche (4) des Rostes (1) ausgebildet ist.

## Claims

1. Grate bar (1) for incinerators with an essentially closed surface (5) facing the combustion side, a rear supporting area (2) developed to be putted onto a grate support constituting the grate and a front nose area (3), rounded between the surface (5) and the leading edge with supporting area (4) arranged at the rear side, and further a continuous channel (6) integrated within the grate with an inlet (9) and an outlet (9') for receiving coolant, wherein the channel comprises at least one cooling coil (6) comprising of parallel arranged straight pipe segments (7), which are arranged parallel to the sidewall (1') of the bar (1), **characterized in that** the pipe segments (7) are bent down towards the supporting area (4) in its nose areas (3) and that the ends of two directly adjacent pipe segments (7) are respectively pairwise connected to each other by a pipe section (8) thereby constituting a pipe pair.

2. Grate bar according to claim 1, **characterized in that** the pipe section (8) is bent in U-shape, preferably provided by two 90° elbow pipes.

3. Grate bar according to claim 1 or 2, **characterized in that** the rear ends of the pipe segments (7) are connected to each other over bended pipes such that the ends of not connected pipe segments (7) in the nose area (3) are interconnected.

4. Grate bar according to one of claims 1 to 3, **characterized in that** the pipe segments (7) consist of metal pipes, preferably of steel pipes.

5. Grate bar according to one of claims 1 to 4, **characterized in that** the pipe segments (7) have an outer diameter between 18 and 40 mm with a wall thickness between 3 and 8 mm.

6. Grate bar according to one of claims 1 to 5, **characterized in that** slots (10) are arranged at the nose area (3) between two adjacent pipe pairs parallel to the sidewall (1') of the grate bar (1).

7. Grate bar according to claim 6, **characterized in that** the slots (10) reach into a deepness of the surface (5) approximate equal to the high of the nose of the grate bar.

8. Grate bar according to claim 6 or 7, **characterized in that** a bore (11) is arranged perpendicular with respect to the surface (4) of the grate (1) at the bottom of each slot (10') .

## Revendications

1. Barreau de grille (1) pour des incinérateurs avec une surface (5) sensiblement fermée, orientée côté combustion, une zone de support arrière (2) réalisée pour l'application à un support de grille pour former la grille et une zone de nez avant (3) arrondie entre la surface (5) et le bord avant, avec une zone d'application (4) réalisée au côté inférieur, et avec un canal traversant (6) intégré dans la grille, avec une arrivée (9) et un écoulement (9') pour la réception d'un agent de refroidissement, où le canal est réalisé comme au moins un serpentin (6) avec des segments de tube rectilignes (7) disposés parallèlement les uns à côté des autres qui s'étendent parallèlement à la paroi latérale (1') de la grille (1), **caractérisé en ce que** les segments de tube (7) sont courbés dans la zone de nez à chaque fois vers le bas vers la zone d'application (4), et les extrémités de deux segments de tube (7) directement avoisinants y sont reliées à chaque fois par paires par une pièce tubulaire (8) et forment ainsi une paire de tubes.

2. Barreau de grille selon la revendication 1, **caractérisé en ce que** la pièce tubulaire (8) est réalisée en forme de U, qu'elle est formée de préférence par deux coudes de 90°.

3. Barreau de grille selon la revendication 1 ou 2, **caractérisé en ce que** les extrémités arrière des segments de tube (7) sont reliées à chaque fois par des lignes de tube courbées de façon que les extrémités de segments de tube (7) non reliées l'une à l'autre dans la zone du nez (3), soient reliées l'une à l'autre.

4. Barreau de grille selon l'une des revendications 1 à 3, **caractérisé en ce que** les segments de tube (7) sont constitués de tubes métalliques, de préférence de tubes en acier.

5. Barreau de grille selon l'une des revendications 1 à 4, **caractérisé en ce que** les segments de tube (7) ont un diamètre extérieur d'environ 18 à 40 mm pour une épaisseur de paroi d'environ 3-8 mm.

6. Barreau de grille selon l'une des revendications 1 à 5, **caractérisé en ce que** dans la zone du nez (3), entre deux paires de tubes avoisinantes, des fentes (10) s'étendent parallèlement à la paroi latérale (1') du barreau de grille (1) sont réalisées.

7. Barreau de grille selon la revendication 6, **caractérisé en ce que** les fentes (10) s'étendent à une profondeur dans la surface (5) qui correspond approximativement à la hauteur du nez du barreau de grille.

8. Barreau de grille selon la revendication 6 ou 7, **caractérisé en ce qu'**est réalisé à chaque fois au fond de la fente (10') un perçage (11) perpendiculairement à la surface (4) de la grille (1).
